# EUROPÄISCHE PATENTSCHRIFT

(11) **EP 0 043 566 B1**
(45) Veröffentlichungstag und Bekanntmachung des Hinweises auf die Patenterteilung: **25.04.1984**
(21) Anmeldenummer: 81105170.5
(22) Anmeldetag: 03.07.1981
(51) Int. Cl.: F04F 5/22, F04F 5/44

(54) **Ejektorvorrichtung**
Ejector device
Appareil éjecteur

(30) Priorität: 05.07.1980 DE 3025525
(43) Veröffentlichungstag der Anmeldung: 13.01.1982
(73) Patentinhaber: Volkmann, Jürgen, D-4777 Schwefe/Soest (DE)
(72) Erfinder: Volkmann, Jürgen, D-4777 Schwefe/Soest (DE)
(74) Vertreter: Jochem, Bernd, Dipl.-Wirtsch.-Ing.

## Beschreibung

Die Erfindung betrifft eine Ejektorvorrichtung, die aus mindestens zwei von einer entsprechenden Anzahl axial aufeinanderfolgender Strahldüsen zunehmender Größe gebildeten Ejektoren innerhalb eines gemeinsamen langgestreckten Gehäuses besteht, das von die Strahldüsen enthaltenden Querwänden in durch Rückschlagventile voneinander getrente Kammern unterteilt ist.

Ejektorvorrichtungen dieser Art, bei denen die zwischen der ersten und der letzten Düse gelegenen Düsen Treib- und Fangdüsen zugleich sind, sind grundsätzlich bekannt. Ihre Verwendung beschränkt sich jedoch bisher praktisch nur auf die Erzeugung von Unterdruck zum Leerpumpen von Gefäßen und dergleichen, wobei zunächst alle Kammern mit Ausnahme der auf die letzte Düse folgenden Kammern mit dem Gefäß in Verbindung stehen und für die Absaugung verhältnismäßig großer Luftmengen zu sorgen, die durch das aufeinanderfolgende Schließen der Rückschlagventile mit zunehmendem Vakuum stufenweise verringert werden, bis zum Schluß nur noch der von den ersten beiden Strahldüsen gebildete Ejektor das endgültige Vakuum erzeugt. Darüber hinaus ist die konstruktive Ausgestaltung derartiger Ejektorvorrichtungen mit erheblichem Aufwand verbunden und verlangt eine weitgehend individuelle Anpassung an den einzelnen Anwendungsfall.

Zur Vereinfachung und Standardisierung wenigstens des Gehäuses derartiger Ejektorvorrichtungen ist es auch bereits bekannt (DE-A-2 457 316), das Ejektorgehäuse aus einem querliegenden Strangprofil herzustellen, das je nach seiner Länge unterschiedlich breite Ejektorgehäuse für eine beliebige Anzahl paralleler Sätze von aufeinanderfolgenden Strahldüsen ergibt, das nachträglich mit entsprechenden Bohrungen zum Einsetzen der Düsen versehen wird. Die Anzahl der aufeinanderfolgenden Kammern und damit die Anzahl der hintereinanderliegenden Ejektoren ist jedoch unveränderlich, und alle Kammern münden über seitliche Öffnungen mit darin eingesetzten Rückschlagventilen in eine gemeinsame Ansaugkammer, an welche ein leerzupumpendes Gefäß oder eine sonstige mit Vakuum zu betreibende Einrichtung angeschlossen werden kann.

Die Einsatzmöglichkeit der bekannten Ejektorvorrichtung mit als Strangprofil ausgebildetem Gehäuse ist deshalb trotz der beliebigen Anzahl paralleler Düsensätze begrenzt, und die Anpassung an den jeweiligen Anwendungsfall mit unterschiedlicher Anzahl und Auswahl der Strahldüsen führt zu einem erheblichen Bearbeitungsaufwand, der die Vorteile des Strangprofils wieder zunichte macht.

Der Erfindung liegt deshalb die Aufgabe zugrunde, eine Ejektorvorrichtung der eingangs genannten Art zu schaffen, die unter Ausnützung der wirtschaftlichen Vorteile der Massenherstellung dennoch ohne besonderen Bearbeitungsaufwand eine leichte Anpassung an die verschiedensten Anwendungsfälle gestattet und dadurch die Anwendungsmöglichkeiten der Ejektorvorrichtung vergrößert.

Erfindungsgemäß wird diese Aufgabe dadurch gelöst, daß das Gehäuse im Baukastensystem aus mehreren in Längsrichtung aneinander anschließenden und beliebig miteinander kombinierbaren Sektionen besteht, wovon mindestens einige jeweils eine der genannten Querwände enthalten. Die Erfindung geht dabei von der Überlegung aus, das die Anzahl der aufeinanderfolgenden Ejektoren für verschiedene Anwendungsfälle unterschiedlich ist, und schafft im Wege des Baukastensystems die Möglichkeit zu einer individuellen Zusammenstellung von als Sektionen ausgebildeten Baukastenelementen zu einer dem jeweiligen Verwendungszweck entsprechenden Ejektorvorrichtung. Die Zusammensetzung aus in beliebiger Folge miteinander kombinierbaren Sektionen ermöglicht die Herstellung der einzelnen Sektionen in großen Stückzahlen, ohne die Kombinationsmöglichkeiten zu beschränken. Die Herstellungskosten werden dadurch gesenkt, und die jeweils passende Ejektorvorrichtung läßt sich in kürzester Zeit aus einer beschränkten Anzahl vorgefertigter Sektionen individuell zusammenstellen.

Der Zusammenbau der Sektionen kann auf unterschiedlichem Wege erfolgen. Nach einem ersten Merkmal zur vorteilhaften Ausgestaltung sind hierzu die Sektionen durch gemeinsame Verbindungsmittel wie beispielsweise durchgehende Zuganker zusammengehalten. Nach einer alternativen Ausgestaltung können aber auch für die Verbindung zweier benachbarter Sektionen besondere Verbindungsmittel vorgesehen sein. In diesem Falle ist es besonders zweckmäßig, wenn das Gehäuse Kreisquerschnitt aufweist und die Sektionen mit Schraubgewinde versehen sind. Die Sektionen können dann unmittelbar miteinander verschraubt sein. Es ist aber ebenso im Rahmen einer weiteren vorteilhaften Ausgestaltung der Erfindung möglich, die Sektionen durch Überwurfmuttern gegeneinander zu verspannen, was insbesondere dann von Vorteil ist, wenn die Querwände mehrere exzentrisch angeordnete Düsen enthalten, die axial zueinander ausgerichtet sein müssen und demgemäß ein unmittelbares Verschrauben der Sektionen gegeneinander nicht zulassen.

Im Rahmen der Erfindung können die einzelnen Sektionen aus jeweils einer Querwand und einer daran anschließenden Mantelwand bestehen. Der Abstand der Düsen ist hierbei jedoch durch die Länge der Mantelwandabschnitte festgelegt. Um diese Beschränkung zu vermeiden, ohne hierzu die Anzahl der mit Strahldüsen versehenen Sektionen zu vervielfachen, sieht ein besonderes Ausgestaltungsmerkmal der Erfindung vor, daß die Querwände einerseits und die Mantelwände der Kammern andererseits voneinander getrennte Sektionen bilden. Für diese Maßnahmen genügt es, lediglich die die Umfangswände der Kammern bildenden Sektionen in unterschiedlichen Längen bereit zu stellen, um beliebige Düsenabstände berücksichtigen zu können.

Wie bereits erwähnt, kann jede Querwand eine, vorzugsweise in ihrer Mitte eingesetzte Strahldüse oder auch mehrere Strahldüsen in beliebiger Verteilung enthalten, sofern nur für jede Düsengröße entsprechende Querwände mit übereinstimmender Düsenverteilung bereitgehalten werden. Es ist natürlich auch möglich, die Querwände von Fall zu Fall mit einer entsprechenden Anzahl und Verteilung von Bohrungen zu versehen, in welche die Düsen erst nachträglich auf geeignete Weise eingesetzt werden. Auch können die Düsen unmittelbar in den Querwänden durch entsprechend geformte Bohrungen ausgebildet sein.

Darüber hinaus sieht eine andere vorteilhafte Ausgestaltung der Erfindung vor, daß die Querwände außer jeweils mindestens einer Strahldüse eine oder mehrere mit Rückschlagventilen versehene Durchgangsöffnungen enthalten, die zu Beginn der Unterdruckerzeugung die Absaugung großer Luftmengen mit Hilfe aller hintereinanderliegenden Düsen gestatten und dann selbsttätig mit zunehmendem Unterdruck diejenigen Kammern abschalten, deren Unterdruck aufgrund der zunehmenden Düsengröße beschränkt ist.

Noch ein weiteres Ausgestaltungsmerkmal der Erfindung sieht vor, daß die Sektionen im Bereich der Mantelwände der Kammern mit Anschlußöffnungen versehen werden, in welche Schlauchanschlüsse, Ventile oder Verschlußstopfen einschraubbar sind.

Nach noch einem weiteren Ausgestaltungsmerkmal der Erfindung ist eine Sektion zur Bildung einer auf die letzte Strahldüse folgenden Druckkammer topfförmig ausgebildet und mit einer oder mehreren stirnseitigen und/oder radialen Ausblasöffnungen versehen. Die Ausblasöffnungen können mit Gewinde zum Einschrauben von Anschlußnippeln oder Verschlußstopfen versehen sein, und es kann schließlich die topfförmige Sektion einen Einsatz zur Schalldämmung enthalten.

Schließlich besteht ein letztes Merkmal zur vorteilhaften Ausgestaltung der Erfidnung darin, daß eine die erste Düse enthaltende Querwand mindesten eine zusätzliche Öffnung zum Anschluß eines Druckspeichers über ein Wechselventil aufweist, der über letzteres von einer die Ejektorvorrichtung speisenden Druckmittelquelle aufladbar ist.

Die erfindungsgemäße Ejektorvorrichtung ermöglicht den unterschiedlichsten Einsatz und bietet damit gegenüber den bekannten Ejektorvorrichtungen mit mehreren Ejektoren eine Vielzahl von Vorteilen.

So läßt sich die erfindungsgemäße Ejektorvorrichtung in bekannter Weise zur Vakuumerzeugung mittels eines unter Überdruck stehenden Treibgases, zum Beispiel Druckluft einsetzen, wobei das abgesaugte Gas infolge der Hintereinanderschaltung von mehreren Ejektoren ein Vielfaches von der Menge des Treibgases ist. Dadurch wird im Vergleich zu gewöhnlichen Ejektoren, die aus nur einer Treibdüse und einer Fangdüse bestehen, eine erhebliche Energieeinsparung erzielt, und gegenüber der bekannten Ejektorvorrichtung mit aus Strangprofil hergestelltem Gehäuse läßt sich die Anzahl der hintereinanderliegenden Ejektoren im einzelnen Anwendungsfall entsprechend frei wählen.

Die erfindungsgemäße Ejektorvorrichtung ermöglicht ferner die gleichzeitige Erzeugung von Überdruck und Unterdruck wie dies beispielsweise für das maschinelle Bewegen von Papierbögen in Druckereien gefordert wird. Diese Forderung konnte bisher nur mit Hilfe elektrischer Vakuumpumpen erfüllt werden, welche verschleißbehaftet sind und beträchtlichen Aufwand zur Wartung und Verschleißbeseitigung erfordern und außerdem bei vergleichsweise großen Abmessungen und hohem Geräuschpegel Dichtöl benötigen. Die besondere Anordnung der zusätzlichen Öffnung in der die erste Düse enthaltenden Querwand zum Anschluß eines Druckspeichers über ein Wechselventil ermöglicht in derartigen Anwendungsfällen außerdem eine schlagartige Aufhebung des Unterdrucks und Erzeugung von Überdruck bei der Abschaltung des Treibgases, indem das Wechselventil hierbei von selbst umstellt und die bisher unter Vakuum stehende anschließende Kammer, an welche die Saugeinrichtungen der Maschine angeschlossen sind, mit dem Druckspeicher verbindet. Die angesaugten Papierbögen werden dadurch augenblicklich freigegeben.

Mit der erfindungsgemäßen Ejektorvorrichtung lassen sich ferner auf einfachem Wege mehrere Gase mischen, wobei ein unter Druck stehendes erstes Gas als Treibgas verwendet wird und zwischen den einzelnen Strahldüsen weitere Gase in die dazwischengelegenen Kammern gesaugt und dabei miteinander vermischt werden. Auf gleichem Wege ist auch die Vermischung von Gasen mit Flüssigkeiten und/oder pulverisierten oder granulierten festen Stoffen möglich.

Je nachdem, wieviel Düsen an jeder Querwand vorgesehen sind, lassen sich Mehrfach-Ejektorvorrichtungen mit unterschiedlicher Leistung unter Verwendung einer verhältnismäßig geringen Anzahl verschiedener Einzelelemente zusammenstellen.

Schließlich ermöglicht die erfindungsgemäße Ejektorvorrichtung mit geringstem Energieaufwand eine Vervielfachung der als Treibgas verwendeten Gasmenge bei entsprechender Verminderung ihres Drucks. So ergibt beispielsweise bei Hintereinanderschaltung von fünf Ejektoren eine Ausblasmenge an Gas, die mindestens (das achtfache der verwendeten Treibgasmenge bei entsprechender Herabsetzung des Druckes beträgt.

Die Erfindung wird nachstehend in Verbindung mit der Zeichnung näher erläutert, die einen Axialschnitt durch eine mehrstufige Ejektorvorrichtung gemäß der Erfindung zeigt, bei welcher die einzelnen Sektionen teilweise (Konstruktion A) mittelbar und teilweise (Konstruktion B) unmittelbar miteinander verschraubt sind.

In der Zeichnung sind mit 1-5 fünf in ihrer Größe in der Reihenfolge der Bezeichnungsziffern zunehmende Strahldüsen bezeichnet, die im Beispielsfall einen einzigen, in der Mittelachse der Ejektorvorichtung gelegenen Düsensatz bilden. Stattdessen können auch mehrere solche Düsensätze mit mehreren nebeneinander oder auf einem Kreis liegenden, jeweils gleich großen Düsen vorgesehen sein, wobei die parallel angeordneten Düsen wiederum satzweise axial zueinander ausgerichtet sind.

Die Strahldüsen 1-5 sind in Aufnahmebohrungen innerhalb von Querwänden 6-10 durch Pressen, Kleben oder Schrauben eingesetzt oder können auch Bestandteil dieser Wände sein.

Die Konstruktion A sieht vor, daß die Querwände, wie im Beispielsfall die Querwand 10, für sich jeweils eine Sektion bilden und von einer durch eine Schulter begrenzten Ausdrehung innerhalb einer die Mantelwand einer darauf folgenden Kammer bildenden Sektion 11 aufgenommen werden, in welcher sie durch eine weitere Mantelwandsektion 12 gehalten und abgedichtet sind, die mit Außengewinde versehen und in die mit Innengewinde innerhalb der Ausdrehung versehene darauffolgende Mantelwandsektion 11 eingeschraubt ist. Diese Konstruktion ist besonders für den Fall geeignet, daß die Querwand mehrere (nicht gezeigte) exzentrische Düsen enthält, die von Querwand zu Querwand zueinander ausgerichtet sein müssen.

Die Konstruktion B sieht demgegenüber vor, daß die Querwände, wie im Beispielsfall die Wände 6-9, einstückig an je einen Mantelabschnitt anschließen und dadurch mit diesem ein zusammenhängendes Segment bilden, das mit Hilfe von Innen- bzw. Außengewinden an seinen Enden unmittelbar an die benachbarte Sektion angeschraubt werden kann. Es leuchtet ein, daß diese Konstruktion nur in Verbindung mit einer zentrischen Strahldüse verwendbar ist.

Die durch die vorstehend beschriebene Segmentbauweise entstehenden Kammern 13-16 zwischen den einzelnen Strahldüsen sind durch Bohrungen 17-20 in den Querwänden miteinander verbunden, welche Rückschlagklappen 21 -24 aufweisen, die schließen, sobald der Unterdruck in einer Kammer größer als in der nachfolgenden Kammer wird. Die letzte Kammer 25 steht demgegenüber im Betrieb unter Überdruck.

Die einzelnen Kammern 13-16 enthalten radiale Anschlußöffnungen 26-29, die mit Gewinde versehen sind und je nach Verwendungszweck die Anbringung von Anschlußnippeln oder Verschlußstopfen ermöglichen. In ähnlicher Weise ist das die Vorrichtung abschließen-, de und hierzu topfförmig ausgebildete Segment 11 mit radialen Anschlußöffnungen 30a und einer axialen Anschlußöffnung 30b versehen, in welche Anschlußnippel oder Verschlußstopfen 31a, 31 b einsetzbar sind.

Die erste Querwand 6 enthält vor der darin eingesetzten Strahldüse 1 bzw. ggf. mehreren solchen Strahldüsen eine Druckverteilungskammer 32, zu der ein in eine Bohrung 33 eingesetzter Anschlußnippel 34 für die Zufuhr des Treibgases der Ejektorvorrichtung führt.

Die zwischen der ersten und der zweiten Strahldüse 1 bzw. 2 gelegene Kammer 13 ist ferner über eine Anschlußöffnung 35 in der Querwand 6 mit dem einen Anschluß eines Wechselventils 36 verbunden, dessen anderer Anschluß an die zum Anschlußnippel 34 führende Treibgaszuleitung angeschlossen ist und an dessen drittem Anschluß ein Druckspeicher 37 liegt. Mit dieser Anordnung wird erreicht, daß bei der Abschaltung der Treibgaszufuhr zur Düse 1 über den Anschlußnippel 34 der Unterdruck in der Kammer 13 infolge Umschaltung des Wechselventils 36 sofort zusammenbricht und stattdessen sich in der Kammer 13 ein Überdruck aus dem Druckspeicher 37 aufbaut. Eine an die Anschlußöffnung 28 der Kammer 13 angeschlossene Saugeinrichtung, mit der beispielsweise Papierbögen transportiert werden, wird deshalb den angesaugten Bogen sofort freigegeben, wobei der entstehende Überdruck verhindert, daß der Bogen an der Saugeinrichtung durch reine Adhäsion haften bleibt. Ein Regler 38 in der Treibgas-Zufuhrleitung ermöglicht eine stufenlose Regelung von Druck und Menge des Treibgases.

An dem Segment 11 kann, wie schematisch angedeutet, ein in die letzte Kammer 25 ragender Schalldämpfer 39 angeordnet sein.

## Patentansprüche

1. Ejektorvorrichtung, bestehend aus mindestens zwei von einer entsprechenden Anzahl axial aufeinander folgender Strahldüsen zunehmender Größe gebildeten Ejektoren innerhalb eines gemeinsamen langgestreckten Gehäuses, das von die Strahldüsen enthaltenden Querwänden in durch Rückschlagventile voneinander getrennte Kammern unterteilt ist, dadurch gekennzeichnet, daß das Gehäuse im Baukastensystem aus mehreren in Längsrichtung aneinander anschließenden und beliebig miteinander kombinierbaren Sektionen (6 -11) besteht, wovon mindestens einige jeweils eine der genannten Querwände enthalten.

2. Ejektorvorrichtung nach Anspruch 1, dadurch gekennzeichnet, daß die Sektionen (6-11) durch gemeinsame Verbindungsmittel zusammengehalten sind.

3. Ejektorvorrichtung nach Anspruch 1, dadurch gekennzeichnet, daß für die Verbindung zweier benachbarter Sektionen (6-11) Verbindungsmittel vorgesehen sind.

4. Ejektorvorrichtung nach Anspruch 3, dadurch gekennzeichnet, daß das Gehäuse Kreisquerschnitt aufweist und die Sektionen (6-11) mit Schraubgewinde versehen sind.

5. Ejektorvorrichtung nach Ansdpruch 4, dadurch gekennzeichnet, daß die Sektionen (6-11) unmittelbar miteinander verschraubt sind.

6. Ejektorvorrichtung nach Anspruch 4, dadurch gekennzeichnet, daß die Sektionen (6-11) durch Überwurfmuttern gegeneinander verspannt sind.

7. Ejektorvorrichtung nach einem der vorhergehenden Ansprüche, dadurch gekennzeichnet, daß die Querwände (10) einerseits und die Mantelwände (12) andererseits voneinander getrennte Sektionen bilden.

8. Ejektorvorrichtung nach Anspruch 7, dadurch gekennzeichnet, daß die die Umfangswände (12) der Kammern (16) bildenden Sektionen dem gewünschten Düsenabstand entsprechend unterschiedlich lang ausgebildet sind.

9. Ejektorvorrichtung nach einem der vorhergehenden Ansprüche, dadurch gekennzeichnet, daß die Querwände außer jeweils mindestens einer Strahldüse (1-5) ein oder mehrere mit Rückschlagventilen (21 -24) versehene Durchgangsöffnungen (17-20) enthalten.

10. Ejektorvorrichtung nach einem der vorhergehenden Ansprüche, dadurch gekennzeichnet, daß die Sektionen (7, 8, 9, 12) im Bereich der Mantelwände der Kammern (13-16) mit Anschlußöffnungen (26-29) versehen sind.

11. Ejektorvorrichtung nach Anspruch 10, dadurch gekennzeichnet, daß in die Anschlußöffnungen (26-29) Schlauchanschlüssse, Ventile oder Verschlußstopfen einschraubbar sind.

12. Ejektorvorrichtung nach einem der vorhergehenden Ansprüche, dadurch gekennzeichnet, daß eine Sektion (11) zur Bildung der Druckkammer topfförmig ausgebildet und mit einem oder mehreren stirnseitigen und/oder radialen Ausblasöffnungen (30a, 30b) versehen ist.

13. Ejektorvorrichtung nach Anspruch 12, dadurch gekennzeichnet, daß die Ausblasöffnungen (30a, 30b) mit Gewinde zum Einschrauben von Anschlußnippeln (31a, 31b) oder Verschlußpfropfen versehen sind.

14. Ejektorvorrichtung nach Anspruch 12 oder 13, dadurch gekennzeichnet, daß die topfförmige Sektion (11) einen Einsatz (25) zur Schalldämmung enthält.

## Claims

1. Ejektor device comprising at least two ejectors, formed by a corresponding number of axially succcessive jet nozzles of increasing size, inside a common elongate housing which is subdivided by transverse walls including the jet nozzles into chambers separated from one another by non-return valves, characterised in that the housing comprises, in accordance with the modular construction principle, a plurality of sections (6-11) which adjoin one another in longitudinal direction, can be combined with one another as desired and of which at least some include a respective one of the said transverse walls.

2. Ejector device according to Claim 1, characterised in that the sections (6 to 11) are held together by common connecting means.

3. Ejector device according to Claim 1, characterised in that connecting means are provided for the connection of two adjacent sections (6-11).

4. Ejector device according to Claim 3, characterised in that the housing is of circular cross- section and the sections (6-11) are provided with screw threading.

5. Ejector device according to Claim 4, characterised in that the sections (6-11) are screwed directly to one another.

6. Ejector device according to Claim 4, characterised in that the sections (6-11) are braced against one another by coupling nuts.

7. Ejector device according to one of the preceding claims, characterised in that the transverse walls (10), on the one hand, and the housing walls (12), on the other hand, form sections separated from one another.

8. Ejector device according to Claim 7, characterised in that the sections forming the peripheral walls (12) of the chambers (16) are made of different length corresponding to the desired nozzle spacing.

9. Ejector device according to one of the preceding claims, characterised in that the transverse walls, in addition to respectively including at least one jet nozzle (1 - 5), contain one or more passage openings (17-20) provided with non-return valves (21 - 24).

10. Ejector device according to one of the preceding claims, characterised in that the sections (7, 8, 9, 12) are provided with connection openings (26-29) in the vicinity of the housing walls of the chambers (13-16).

11. Ejector device according to Claim 10, characterised in that hose connections, valves or closure plugs can be screwed into the connection openings (26-29).

12. Ejector device according to one of the preceding claims, characterised in that one section (11) is cup-shaped so as to from the pressure chamber and is provided with one or more endface and/or radial blow-off openings (30a, 30b).

13. Ejector device according to Claim 12, characterised in that the blow-off openings (30a, 30b) are provided with a thread for screwing in connecting nipples (31 a, 31 b) or closure plugs.

14. Ejector device according to Claim 12 or 13, characterised in that the cup-shaped section (11) includes an insert (39) for sound-damping purposes.

## Revendications

1. Appareil éjecteur composé d'un nombre adéquat de buses à jet, avec un minimum de deux, lesqelles sont alignées axialement en série, avec des diamètres croissants, à l'intérieur d'un corps commun allongé, divisé en plusieurs chambres distinctes par des parois transversales ou cloisons munies de clapets de non-retour et qui contiennet les buses à jet, caractérisé par le fait que le corps, dans un système modulaire, se compose de plusieurs sections (6 à 11) raccordées entre elles dans le sens :ongitudinal et pouvant être combinées entre elles de toute façon désirée, quelques-unes au moins de ces sections comprenant une des parois transversales ou cloisons précitées.

2. Appareil éjecteur selon la Revendication 1, caractérisé par le fait que les sections (6 à 11) sont maintenues assemblées par un moyen commun de raccordement.

3. Appareil éjecteur selon la Revendication 1, caractérisé par le fait que l'on a prévu des moyens de raccordement pour assembler deux sections adjacentes (6 à 11).

4. Appareil éjecteur selon la Revendication 3, caractérisé par le fait que le corps présente une section transversale circulaire et que les sections (6 à 11) présentent des parties filetées.

5. Appareil éjecteur selon la Revendication 4, caractérisé par le fait que les sections (6 à 11) se vissent directement les unes avec les autres.

6. Appareil éjecteur selon la Revendication 4, caractérisé par le fait que les sections (6 à 11) sont assemblées les unes contre les autres par des écrous d'accouplement.

7. Appareil éjecteur selon l'une quelconque des Revendications 1 à 6, caractérisé par le fait que les parois transversales (10) d'une part et les parois périphériques (12) d'autre part constituent des sections distinctes entre elles.

8. Appareil éjecteur selon la Revendication 7, caractérisé par le fait que les parois périphériques (12) des sections formant les chambres (16) sont réalisés avec des longueurs différentes qui correspondent à la distance désirée entre les buses adjacentes.

9. Appareil éjecteur selon l'une quelconque des Revendications 1 à 8, caractérisé par le fait que les parois transversales comportent, en plus d'au moins une buse à jet (1 à 5) par paroi, un ou plusieurs orifices passants (17 à 20) pourvus de clapets de non-retour (21 à 24).

10. Appareil éjecteur selon l'une quelconque des Revendications 1 à 9, caractérisé par le fait que les sections (7, 8, 9, 12) sont pourvues d'orifices de raccordement (26 à 29) dans la zone des parois périphériques des chambres (13 à 16).

11. Appareil éjecteur selon la Revendication 10, caractérisé par le fait que l'on peut visser dans les orifices de raccordement (26 à 29) des raccords filtés, des valves ou clapets, ou des bouchons obturateurs.

12. Appareil éjecteur selon l'une quelconque des Revendications 1 à 11, caractérisé par le fait qu'une section (11), destinée à constituer la chambre de compression, présente une forme en cuvette et comporte un ou plusieurs orifices radiaux ou frontaux de purge (30a, 30b).

13. Appareil éjecteur selon la Revendication 12, caractérisé par le fait que les orifices de purge (30a, 30b) sont pourvus d'un filetage pour y visser des mamelons de raccordement (31a, 31 b) ou des bouchons obturateurs.

14. Appareil éjecteur selon l'une ou l'autre des Revendications 1 ou 13, caractérisé par le fait que la section (11) en forme de cuvette comporte une pièce rapportée (25) destinée à amortir le bruit.
